# EUROPÄISCHE PATENTANMELDUNG

(11) **EP 1 526 267 A2**
(43) Veröffentlichungstag der Anmeldung: **27.04.2005**
(21) Anmeldenummer: 04104138.5
(22) Anmeldetag: 30.08.2004
(51) Int. Cl.: F02D 41/24

(54) **Verfahren zur Driftkompensation eines Injektors für die direkte Kraftstoffeinspritzung in einen Zylinder einer Brennkraftmaschine sowie Vorrichtung**

(30) Priorität: 23.08.2004 DE 102004040770; 15.12.2003 DE 10358703; 21.10.2003 DE 10348913
(71) Anmelder: SIEMENS AKTIENGESELLSCHAFT, 80333 München (DE)
(72) Erfinder: Böhnig, Ralf, 93049, Regensburg (DE); Cloarec, Guy-Michel, 93083, Obertraubling (DE); Zimmer, Christian, 93053, Regensburg (DE)

(57) **Zusammenfassung**

Bei direkt einspritzenden Brennkraftmaschinen tritt das Problem auf, dass insbesondere die Einspritzung einer minimalen Kraftstoffmenge insbesondere von verschiedenen Betriebsparametern wie der Drehzahl, dem Beginn der Einspritzung oder dem Raildruck abhängt. Erfindungsgemäß werden daher ein Verfahren beziehungsweise eine Vorrichtung vorgeschlagen, bei dem eine Steuereinrichtung (10) den gesamten Wertebereich des wenigstens einen Betriebsparameters in diskrete Abschnitte unterteilt. Danach wird für jeden Abschnitt bei wenigstens einem Betriebspunkt ein von dem Betriebsparameter abhängiger Korrekturwert bestimmt und gelernt. Der Korrekturwert wird dann zusammen mit seinem korrespondierenden Betriebspunkt gespeichert. Dieses hat den Vorteil, dass der Korrekturwert genauer bestimmt werden kann, da beispielsweise auch zwischen zwei Betriebspunkten interpoliert werden kann.

## Beschreibung

Die Erfindung geht von einem Verfahren und einer Vorrichtung zur Driftkompensation eines Injektors für die direkte Kraftstoffeinspritzung in einen Zylinder einer Brennkraftmaschine nach der Gattung der nebengeordneten Ansprüche 1 und 10 aus. Es ist schon bekannt, dass eine Steuereinrichtung einen Korrekturwert ermittelt, der zur Korrektur der Einspritzung insbesondere einer minimalen Kraftstoffmenge dient. Dieser Korrekturwert gilt jedoch innerhalb eines Wertebereiches eines von der Einspritzdauer abhängigen Betriebsparameters der Brennkraftmaschine, beispielsweise der Drehzahl, dem Einspritzbeginn oder dem Raildruck bei einem Direkteinspritzsystem wie Common Rail-, Pumpe-Düsesystem oder ähnliches. Ein weiteres Problem wird auch darin gesehen, dass der gelernte Korrekturwert für einen kompletten Wertebereich verwendet wird. Er wird immer dann verwendet, wenn sich ein oder mehrere von der Einspritzdauer abhängigen Betriebsparameter der Brennkraftmaschine innerhalb des betreffenden Wertebereiches befinden. Eine gezielte Adaptierung für den Fall, wenn sich der Betriebspunkt an der oberen oder der unteren Grenze des Wertebereiches befindet, wird nicht durchgeführt.

Kritisch ist auch, dass bei der Bestimmung eines neuen Korrekturwert für einen bestimmten Wertebereich dieser neue Korrekturwert den vorher geltenden Korrekturwert ersetzt, ohne dass zum Beispiel mit einem Test überprüft wird, ob dieser neue Korrekturwert besser geeignet ist als der alte Korrekturwert. Dieses kann beispielsweise bei einer Mehrfacheinspritzung von Bedeutung sein, wenn eine Vor- oder Nacheinspritzung nicht ordnungsgemäß abgesetzt wurde. Bei einer unerwünschten zu niedrigen oder zu großen Kraftstoffeinspritzung können nachteilige Betriebszustände entstehen. Insbesondere können unerlaubte Abgas- und Lärmemissionen entstehen, die Laufruhe der Brennkraftmaschine beeinträchtigt, der Kraftstoffverbrauch erhöht werden oder Schäden an der Brennkraftmaschine entstehen.

Bei den bekannten Verfahren zur Driftkompensation des Injektors erscheint des Weiteren ungünstig, dass auftretende Änderungen des Kraftstoffdrucks im Rail nicht berücksichtigt wird. Da der Raildruck jedoch neben der Einspritzdauer ein entscheidender Faktor bei der Bestimmung der einzuspritzenden Kraftstoffmenge ist, ergibt sich hier eine Fehlerquelle, die zu unzuverlässigen Einspritzergebnissen führen kann.

Der Erfindung liegt die Aufgabe zu Grunde, ein Verfahren beziehungsweise eine Vorrichtung anzugeben, die die Injektordrift insbesondere bei der Einspritzung minimaler Kraftstoffmengen wirkungsvoller kompensiert, so dass eine genauere Kraftstoffeinspritzung bei möglichst allen Betriebsbedingungen zuverlässiger durchgeführt werden kann. Diese Aufgabe wird mit den Merkmalen der nebengeordneten Ansprüche 1 und 14 gelöst.

Bei dem erfindungsgemäßen Verfahren zur Driftkompensation eines Injektors für die direkte Kraftstoffeinspritzung in einen Zylinder einer Brennkraftmaschine beziehungsweise bei der Vorrichtung gemäß den Merkmalen der nebengeordneten Ansprüche 1 und 14 ergibt sich der Vorteil, dass in einem Wertebereich der in Betracht gezogene wenigstens eine Betriebspunkt der Brennkraftmaschine beliebig gelegt werden kann. So kann beispielweise jeweils ein Korrekturwert für einen Betriebspunkt am oberen, mittleren und unteren Wertebereich des Betriebsparameters ermittelt werden. Als besonders vorteilhaft wird dabei angesehen, dass die ermittelten Korrekturwerte zusammen mit ihren Betriebspunkten gespeichert und damit gelernt werden. Befindet sich die Brennkraftmaschine gerade bei einem solchen gespeicherten Betriebspunkt, dann kann leicht der dazugehörige Korrekturwert aus dem Speicher ausgelesen und für die Korrektur der Einspritzdauer des Injektors verwendet werden. Durch das erfindungsgemäße Korrekturverfahren können für jeden Zylinder der Brennkraftmaschine individuell die Einspritzmengen korrigiert werden. Dadurch werden Serienstreuungen der Injektoren und auch der Motoren in vorteilhafter Weise automatisch kompensiert. Hinzu kommt, dass durch die passive Auslegung des Systems der Kalibrieraufwand erheblich verringert wird.

Durch die in den abhängigen Ansprüchen aufgeführten Maßnahmen sind vorteilhafte Weiterbildungen und Verbesserungen des in den nebengeordneten Ansprüche 1 und 14 abgegebenen Verfahrens beziehungsweise der Vorrichtung gegeben. Als besonders vorteilhaft wird angesehen, dass der Betriebspunkt bei der Berechnung konstant gehalten wird. Dadurch kann der Korrekturwert zum Beispiel über mehrere Einspritzzyklen genauer bestimmt werden, so dass die Korrektur zuverlässiger ausgeführt werden kann.

Als sehr vorteilhaft hat sich weiterhin gezeigt, dass eine sehr effiziente Korrektur mit großer Genauigkeit erzielt werden kann, wenn für die Bestimmung des Korrekturwerts im normalen Fahrbetrieb des Fahrzeugs zwischen zwei gelernten Wertepaaren interpoliert wird. Da die Stützstellen für die Interpolation frei wählbar sind, kann auf diese Weise der Korrekturwert an solche Bereiche optimal angepasst werden, die beispielsweise eine große Bereichsabhängigkeit eines Betriebsparameters aufweisen. Durch die Interpolation erhält man ein genaueres adaptives Interpolationskennfeld als durch die Verwendung von diskreten Werten, die lediglich einem ganzen Bereich zugeordnet sind. Insbesondere kleinste Kraftstoffmengen lassen sich auf diese Weise zuverlässiger und mit größerer Genauigkeit adaptieren.

Eine besonders günstige Lösung besteht darin, dass das Ergebnis für den interpolierten Korrekturwert anschließend überprüft wird. Dadurch ist sichergestellt, ob die Korrekturmaßnahme erfolgreich war und der gefundene neue Korrekturwert besser passt als der alte Korrekturwert.

Auf die Einspritzung einer bestimmten Kraftstoffmenge haben mehrere Betriebsparameter einen entscheidenden Einfluss. Insbesondere treten bei sehr kleinen Einspritzmengen relativ große Ungenauigkeiten auf, da die Öffnungszeiten des Injektors in diesem Bereich außerordentlich kurz und daher schwer zu steuern sind. Daher ist es besonders wichtig, dass während der Einspritzung die Drehzahl der Brennkraftmaschine konstant gehalten wird.

Ein weiterer Vorteil besteht auch darin, den Korrekturwert in Abhängigkeit vom Beginn der Einspritzung zu bestimmen. Je nach Einspritzbeginn ändern sich die Druckverhältnisse insbesondere im Rail, so dass sich dadurch leicht eine geänderte Einspritzmenge ergeben kann.

Die eingespritzte Kraftstoffmenge kann in unerwünschtem Masse auch dadurch negativ beeinflusst werden, dass der Raildruck während der Bestimmung des Korrekturwerts nicht konstant gehalten wird. Je nach dem Volumen des Pufferspeichers im Hochdruckbereich und der Öffnungsdauer des Injektorventils unterliegt der Raildruck großen Schwankungen, die einen entsprechenden negativen Einfluss auf die Ermittlung des Korrekturwerts ausüben können.

Von Vorteil ist weiterhin, den Lernvorgang während des normalen Fahrbetriebs des Fahrzeugs zu aktivieren. Dadurch ist sichergestellt, dass eine optimale Korrektur der Kraftstofffeinspritzung zu jeder Zeit durchgeführt werden kann, auch in solchen Fällen, wenn kein geeigneter Korrekturwert vorhanden sein sollte.

Bei der Vorrichtung ist von Vorteil, bei einem momentan vorliegenden Betriebspunkt der Brennkraftmaschine eine dazu geeigneten Korrekturwert entweder durch Interpolation oder durch Auslesen aus dem Speicher zu ermitteln und die Einspritzdauer des Injektors entsprechend zu korrigieren.

Ein Ausführungsbeispiel der Erfindung ist in der Zeichnung dargestellt und wird in der nachfolgenden Beschreibung näher erläutert.
- Figur 1: zeigt in schematischer Darstellung ein Blockschaltbild für ein erfindungsgemäßes Verfahren, mit dem eine Driftkompensation des Injektors durchführbar ist,
- Figuren 2A bis 2C: zeigen drei Diagramme, mit denen Parameter abhängige Korrekturwerte ermittelbar sind und
- Figur 3: zeigt ein schematisiertes vereinfachtes Blockschaltbild einer erfindungsgemäßen Vorrichtung zur Driftkompensation.

In Figur 1 ist an Hand eines schematisierten Blockschaltbildes die prinzipielle Funktionsweise des erfindungsgemäßen Verfahrens zur Driftkompensation eines Injektors dargestellt. Die Driftkompensation ist an das Einspritzsystem adaptierbar ausgebildet. Seine Funktionsweise wird nachfolgend am Beispiel des Raildrucks p_Rail in einem Direkteinspritzsystem, einem Common Rail System erläutert, das als abhängigen Betriebsparameter der Brennkraftmaschine die Einspritzdauer des Injektors und damit die eingespritzte Kraftstoffmenge über die raildruckabhängige Drift des Injektors in unerwünschter Weise beeinflussen kann. Alternativ ist vorgesehen, weitere Betriebsparameter wie den Beginn der Einspritzung t_Start, die Drehzahl U min des Brennkraftmaschine usw. einzeln oder in Kombination für die Driftkompensation zu verwenden, da diese Parameter ebenfalls den momentanen Betriebszustand der Brennkraftmaschine beeinflussen können.

Ein wesentliches Element des erfindungsgemäßen Verfahrens gemäß Figur 1 ist eine Managereinheit 1, die mit einem entsprechenden Algorithmus ausgebildet ist. Die Managereinheit 1 weist im Wesentlichen eine programmgesteuerte Steuereinheit auf, die später noch erläutert wird.

Die Managereinheit 1 ist mit einem Speicher verbunden, in dem gelernte Korrekturwerte zusammen mit korrespondierenden Betriebspunkt-Werten von in Betracht gezogenen Betriebsparametern vorzugsweise in Form einer Tabelle oder eines Kennfeldes 2 abgelegt sind. Die Werte können beispielsweise gemäß der Ordnungsstruktur der im Wertebereich aufeinander folgenden Abschnitte als Korrekturwertvektor und Parametervektor organisiert bzw. abgespeichert sein. Hinzu kommen ein jeweils analog organisierter Mittelwertvektor und ein Adaptionsanzahlvektor. Diese Werte bzw. Vektoren werden insbesondere zur Korrektur einer minimalen Einspritzmenge (MFMA = minimum mass fuel adaption) ermittelt, wie sie beispielsweise im Teillastbereich oder bei einer Vor- oder Nacheinspritzung erforderlich sind.

Bei dem erfindungsgemäßen Verfahren sind drei unterschiedliche Möglichkeiten vorgesehen, die durch eine Modus-Auswahl 5 anwählbar sind:

Der erste Weg führt von der Modus-Auswahl 5 zum Lernmodus 3 und betrifft den Fall, wenn ein passender Betriebspunkt erreicht ist, kann der Lernvorgang aktiviert werden. Dazu werden für den momentanen Betriebszustand der Brennkraftmaschine die entsprechenden Werte dem Kennfeld 2 entnommen und, zusammen mit dem am Eingang a anliegenden und in Einheit 4 in Abschnitte eingeteilten Betriebsparameterwert, auf einen Lernmodus 3 mit Plausibilitätsprüfung gegeben. Ein akzeptabler neuer Korrekturwert steht dann, gegebenenfalls mittelbar, über eine Interpolationseinheit 6, zur betriebsparameterabhängigen Kompensation der Injektordrift bzw. zur Abspeicherung bereit.

Der zweite Weg, ausgehend von der Modus-Auswahl 5, betrifft den Sonderfall, dass die Managereinheit 1 zunächst gezielt einen bestimmten Abschnitt des Wertebereiches ansteuert, um dort, gegebenenfalls ohne Plausibilitätsprüfung, einen Korrekturwert zu ermitteln.

Der dritte Weg führt von der Modus-Auswahl 5 zur Interpolationseinheit 6 und betrifft den Fall, dass im Betriebsmodus für einen momentanen Betriebspunkt von z. B. 300 bar Raildruck ein zusätzlicher Korrekturwert benötigt wird, jedoch beispielsweise nur im Abschnitt 200 bis 300 bar, am Betriebspunkt B_Pkt (z.B. 250 bar), ein aktueller Korrekturwert von 0,4 und im Abschnitt 300 bis 400 bar, am Betriebspunkt 360 bar, ein weiterer aktueller Korrekturwert von 0,6 vorliegen. Der Korrekturwert für 300 bar kann dann vorteilhaft aus den zwei nächstliegenden Wertepaaren interpoliert werden.

Den beiden Einheiten 3 und 6 ist eine Einheit 4 zur Abschnittsindizierung 4 vorgeschaltet, mit der der Wertebereich eines betrachteten Betriebsparameters in beliebig viele gegebenenfalls unterschiedlich große Abschnitte, beispielsweise zehn Abschnitte, unterteilt wird. An einem Eingang a der Einheit 4 wird ein aktueller Messwert des Betriebsparameters, in unserem Beispiel der Raildruck p_Rail angelegt, der von einem entsprechenden Drucksensor in aufbereiteter Form zur Verfügung steht. Gleichzeitig gelangt der aktuelle Messwert zur Interpolationseinheit 6 und kann hier bei der Interpolation in geeigneter Weise weiter verarbeitet werden. An einem Ausgang b der Interpolationseinheit 6 ist dann der ermittelte aktuelle Korrekturwerte oder ein entsprechender Offsetwert abgreifbar und kann nun zur Driftkompensation des Injektors verwendet werden. Dieser neue Korrekturwert gilt streng genommen nur für einen, jedoch für den gegebenen Abschnitt repräsentativen Betriebspunkt der Brennkraftmaschine. Er kann durch die Interpolation von benachbarten Werten, die zuvor für einen ähnlichen Betriebspunkt gespeichert wurden, nahezu beliebig genau angepasst werden.

Im Folgenden wird die detaillierte Funktionsweise des in Figur 1 dargestellten Verfahrens näher erläutert. Zunächst wird der gesamte Wertebereich der Abhängigkeitsgröße, also der betrachtete abhängige Betriebsparameter, in der Einheit 4 zur Abschnittsindizierung in eine vorgegebene Anzahl von diskreten Abschnitten eingeteilt. Dabei kann die Anzahl der Abschnitte in Abhängigkeit von der Empfindlichkeit der Drift bezüglich des Betriebsparameters festgelegt werden. Soll einerseits die Empfindlichkeit des Betriebsparameters erhöht werden, wird eine höhere Anzahl von Abschnitten gewählt. Soll andererseits die Abhängigkeit verringert werden, wird eine niedrigere Anzahl von Abschnitten gewählt. In der Praxis können beispielsweise auch die Bereiche von 0 bis 300 bar und von 700 bis 1000 bar Raildruck enger mit Abschnitten belegt werden als der dazwischen liegende, gegebenenfalls ganz unbelegte Bereich.

Für jeden Abschnitt wird wenigstens ein Betriebspunkt festgelegt, für den ein entsprechender Korrekturwert ermittelt und gelernt wird. Alternativ wird für einige Abschnitte ein entsprechender Korrekturwert ermittelt und gelernt, wenn gerade ein geeigneter, jedenfalls innerhalb des jeweiligen Abschnittes liegender, Betriebszustand erreicht ist. Als vorteilhaft hat es sich erwiesen, dass bei der Berechnung des Korrekturwertes stets der jeweilige Betriebspunkt der Brennkraftmaschine konstant gehalten wird. Der Korrekturwert wird dann zusammen mit dem jeweiligen Betriebspunkt in der Tabelle 2 gespeichert. Für die typischerweise weniger als eine Sekunde lange Berechnungszeit kann die Konstanz vom Steuergerät herbeigeführt werden. Sollte in dieser kurzen Zeit der Fahrer des Fahrzeugs eingreifen, so kann beispielsweise eine gewünschte Leistung vom Steuergerät unter Beibehaltung der Konstanz des im Brennpunkt stehenden Betriebsparameters näherungsweise durch Veränderung anderer Parameter erreicht werden, oder aber die Berechnung kann abgebrochen werden. Wenn z. B. beim Anfahren ein bestimmter Betriebszustand nicht erreicht wird, kann das Steuergerät den Raildruck p_Rail für kurze Zeit künstlich erhöhen, wenn dies mit den sonstigen Bedingungen vereinbar ist.

Im normalen Fahrbetrieb hat die Modus-Auswahl 5 die Interpolationseinheit 6 aktiviert, so dass zwischen zwei gespeicherten benachbarten Wertepaaren ein optimaler neuer Korrekturwert ermittelt werden kann. Dabei wird berücksichtigt, in welchem Teil des Abschnitts sich gerade der momentane Betriebspunkt der Brennkraftmaschine befindet.

Liegen noch nicht für alle Abschnitte gelernte Korrekturwerte vor, dann werden für die Interpolation automatisch die beiden nächstliegenden Werte genommen und eine lineare Interpolation nach bekannten Rechneregeln durchgeführt. Anschließend wird überprüft, ob der Ergebniswert für den neuen Korrekturwert innerhalb von kalibrierbaren Grenzen liegt.

Ist beispielsweise nur ein Korrekturwert verfügbar, dann ist für diesen Fall alternativ vorgesehen, diesen einen Wert für alle Bereiche zu verwenden. Falls kein Wert vorliegt, dann wird der Korrekturwert auf den Neutralwert gesetzt. Diese Randbedingungen sind insbesondere bei der Vorkalibrierung der Tabelle 2 anwendbar.

Existieren bereits Korrekturwerte für einen bestimmten Abschnitt des Wertebereiches, so wird der neu gelernte Wert mit dem jeweiligen Mittelwert auf Plausibilität geprüft, woraufhin mit dem bisherigen Mittelwert und der jeweiligen Anzahl der bisher gelernten Werte ein neuer Mittelwert berechnet und gespeichert wird. Dadurch wird zusätzlich auch eine funktionelle Diagnose der Korrekturwertberechnung erreicht.

Beispielsweise kann im Raildruckabschnitt von 200 bis 300 bar bei mindestens einem in diesem Abschnitt liegender Betriebspunkt nacheinander ein Korrekturwert von 0,4; 0,5 bis schließlich 0,6 bestimmt werden. Als Kriterium für die Plausibilitätsprüfung soll beispielsweise eine maximale Abweichung von 0,3 vorgegeben sein. Der zweitbestimmte Korrekturwert von 0,5 weicht nur innerhalb der erlaubten Grenze vom erstbestimmten Korrekturwert von 0,4 ab, so dass einerseits 0,5 als neuer Korrekturwert für diesen Abschnitt gelernt wird und andererseits der aktualisierte Mittelwert von jetzt 0,45 zusammen mit der Adaptionsanzahl (hier: 2) abgelegt wird. Im nächsten Zyklus wird der drittbestimmte Korrekturwert von 0,6 mit dem aktuellen Mittelwert von 0,45 verglichen. Seine Abweichung (hier: 0,15) ist als kleiner als die vorgegebene Abweichung (hier: 0,3). Der neue Korrekturwert von 0,6 wird somit akzeptiert. Aus dem Mittelwert von 0,45 mit zugehöriger Adaptionsanzahl von 2 und dem neuen Korrekturwert 0,6 kann dann gemäß der Formel für den arithmetischen Mittelwert ein neuer, aktualisierter Mittelwert von 0,5 (mit zugehöriger Adaptionszahl von 3) berechnet werden.

Bei der Speicherung werden ungültige Werte durch die neuen Werte ersetzt, nachdem überprüft wurde, dass die neuen Werte besser passen als die alten Werte.

Das Ergebnis des ermittelten alten und neuen Korrekturwerts steht am Ausgang b der Interpolationseinheit 6 zur Verfügung und kann zur Steuerung des Injektors verwendet werden.

Das System wird mit einem Manager versehen, der die Anzahl der Korrekturwerte für einen bestimmten Abschnitt überwacht. Wenn in einem Abschnitt über längere Zeit keine Korrekturwerte berechnet wurden, so wird dieser Abschnitt gezielt zur
Adaption angesteuert. Wenn dies nicht möglich oder nicht erwünscht ist, kann beispielsweise auch eine interne Anzeige erfolgen, dass in diesem Bereich eine partiell unzuverlässige Motorsteuerung gegeben ist.

Das Verfahren ist sehr einfach und schnell durchführbar, so dass es auch für die Steuerung eines individuellen Zylinders anwendbar ist.

Die Figuren 2A bis 2C zeigen drei Diagramme, mit denen zu dem vorgenannten erfindungsgemäßen Ausführungsbeispiel der Korrekturwert zur Kompensation der Injektordrift in Abhängigkeit vom Raildruck ermittelt werden kann. Auf der y-Achse der Fig 2A ist die einzuspritzende Kraftstoffmenge m_Sprit aufgetragen. Dagegen ist auf der y-Achse der Figuren 2B und 2C der Offset (Korrekturwert) der minimalen Einspritzdauer des Injektors t_Offset aufgetragen. Auf der x-Achse der Figuren 2A bis 2C ist der Raildruck p_Rail aufgetragen. In der Figur 2A ist eine lineare Rampenfunktion dargestellt. Darin sind beispielhaft zwei Sägezähne erkennbar, deren Flanke mit zunehmender Zeit ansteigt. Der linke Sägezahn ist dem darunter liegenden Diagramm der Figur 2B zugeordnet. Bei dem Diagramm der Figur 2B ist der Fall betrachtet, wenn die Modusauswahl 5 in den Lernmodus 3 umgeschaltet hat.

Dem zweiten Sägezahn von Figur 2A ist das Diagramm der Figur 2C zugeordnet. Hier wird der Fall betrachtet, wenn die Modus-Auswahl 5 auf die Interpolationseinheit 6 umgeschaltet hat.

Mit der Rampenfunktion der Figur 2A wird prinzipiell der Arbeitspunkt eines Wertebereiches bestimmt, an dem sich die Brennkraftmaschine momentan befindet und für den der zu bestimmende Korrekturwert für die Driftkorrektur des Injektors zu bestimmen ist. Das Diagramm der Figur 2B ist dem ersten Sägezahn von Figur 2A zugeordnet. Es zeigt im Lernmodus 3 als Lernkurve eine schüsselförmige Offset-Kurve, die zur Korrektur der Einspritzdauer eines Einspritzimpulses mit Hilfe des Algorithmus vorab ermittelt und gespeichert wurde. Je nach Arbeitspunkt kann nun aus der Kurve von Figur 2B der entsprechende Korrekturwert (Offsetwert) abgelesen werden. Das Diagramm ist insbesondere für die Adaptierung einer minimalen Kraftstoffmenge verwendbar.

Eine alternative Lösung zur Ermittlung des Korrekturwerts ist in Figur 2C dargestellt. Bei dieser Korrekturkurve wurde während des regulären Fahrbetriebs zwischen zwei gespeicherten Betriebspunkten interpoliert. Die in der Kurve erkennbaren einzelnen Stufen entstehen durch die Rechendauer zur Ermittlung des Offsetwertes. Prinzipiell verläuft diese Kurve ähnlich wie derjenigen in Figur 2B.

Bei dem Blockschaltbild der Figur 3 ist eine Steuereinrichtung 10 vorgesehen, in der der zuvor erwähnte Manager mit dem erfindungsgemäßen Algorithmus implementiert ist. Die Steuereinrichtung 10 weist einen programmierbaren Rechner mit allen erforderlichen Einheiten auf. Er ist insbesondere mit einem Programmspeicher 11, einem Speicher 12 für den Algorithmus und einem Speicher 13 für Korrekturwerte verbunden. Die Korrekturwerte werden dabei vorzugsweise in Form einer Tabelle oder eines Kennfeldes zusammen mit weiteren zugeordneten Parameterwerten gespeichert.

Die Steuereinrichtung 10 ist vorzugsweise über einen Datenund Steuerbus 18 mit wenigstens einem Injektor 14 verbunden, der an geeigneter Stelle der Brennkraftmaschine 20 im Bereich eines Zylinders 17 angeordnet ist. Der Injektor 14 ist vorzugsweise mit einem piezoelektrischen Aktor ausgebildet, der über den Daten- und Steuerbus 18 angesteuert werden kann.

Der Injektor 14 ist an einer Hochdruckleitung (Rail) 16 angeschlossen, die mit unter hohem Druck stehenden Kraftstoff, beispielsweise Benzin, Diesel oder Gas gefüllt ist. Der hohe Druck im Rail 16 wird von einer geregelten Pumpe 21 erzeugt. Ein Drucksensor 19 an der Pumpe 21 oder an dem Rail erfasst dabei den aktuellen Raildruck.

An der Brennkraftmaschine 20 ist des weiteren ein Klopfsensor 15 angeordnet, mit dem u.a. das Verbrennungsgeräusch erfasst und daraus beispielsweise der Beginn der Einspritzung oder die tatsächlich eingespritzte Kraftstoffmenge bestimmt werden kann. Weitere Sensoren, beispielsweise ein Drehzahlsensor zur Drehzahlerfassung der Brennkraftmaschine usw. sind vorsehbar.

Das System ist zylinderindividuell und ermöglicht somit beispielsweise den Ausgleich von Injektorstreuungen. Die Realisierung des Systems ist generisch, das heißt, es kann zur Kompensation von verschiedenen, auch mehreren Abhängigkeiten eingesetzt werden. Die Anpassung an die jeweilige Abhängigkeit erfolgt rein über Kalibration.

## Patentansprüche

1. Verfahren zur Driftkompensation eines Injektors (14) für die direkte Kraftstoffeinspritzung in einen Zylinder (17) einer Brennkraftmaschine (20), bei dem zur Einspritzung einer definierten Kraftstoffmenge ein die Drift des Injektors (14) kompensierender Korrekturwert von einer Steuereinrichtung (10) ermittelt und gelernt wird, der für einen Wertebereich wenigstens eines Betriebsparameters (U_min, p_Rail, t_Start) der Brennkraftmaschine (20) gilt, **dadurch gekennzeichnet, dass** der gesamte Wertebereich des Betriebsparameters (U_min, p_Rail, t_Start) in mindestens zwei diskrete Abschnitte unterteilt wird, dass für mindestens einen Abschnitt bei mindestens einem Betriebspunkt ein von dem Betriebsparameter (U_min, p_Rail, t_Start) abhängiger Korrekturwert bestimmt und gelernt wird.

2. Verfahren nach Anspruch 1, **dadurch gekennzeichnet, dass** der Korrekturwert zusammen mit seinem korrespondierenden Betriebspunkt (B_Pkt) und/oder weiterer Informationen in Form einer Tabelle oder eines Kennfeldes gespeichert wird.

3. Verfahren nach mindestens einem der vorherigen Ansprüche, **dadurch gekennzeichnet, dass** der Betriebspunkt der Brennkraftmaschine (20) bei der Berechnung des Korrekturwerts konstant gehalten wird.

4. Verfahren nach einem der vorhergehenden Ansprüche, **dadurch gekennzeichnet, dass** im normalen Fahrbetrieb zur Bestimmung des Korrekturwert zwischen zwei gelernten Wertepaaren interpoliert wird.

5. Verfahren nach Anspruch 4, **dadurch gekennzeichnet, dass** zwischen zwei nächstliegende Wertepaare interpoliert wird, wenn keine verwertbaren Wertepaare gespeichert sind.

6. Verfahren nach mindesten einem der Ansprüche 4 oder 5, **dadurch gekennzeichnet, dass** das Ergebnis dahingehend überprüft wird, ob die interpolierten Korrekturwerte zwischen kalibrierbaren Grenzen liegen.

7. Verfahren nach einem der vorhergehenden Ansprüche, **dadurch gekennzeichnet, dass** der Korrekturwerte in Abhängigkeit von der Drehzahl (U_min) der Brennkraftmaschine (20) und/oder vom Beginn der Einspritzung (t_Start) und/oder bei einem Direkteinspritzsystem vom Raildruck (p_Rail)bestimmt wird.

8. Verfahren nach einem der vorhergehenden Ansprüche, **dadurch gekennzeichnet, dass** der Lernvorgang während des Fahrbetriebs des Fahrzeugs aktiviert wird, wenn ein passender Betriebspunkt erreicht ist.

9. Verfahren nach einem der vorhergehenden Ansprüche, **dadurch gekennzeichnet, dass** zur Einspritzung einer minimalen Kraftstoffmenge driftkompensierende Korrekturwerte für eine minimale Einspritzdauer des Injektors (14) ermittelt und gelernt werden.

10. Verfahren nach einem der vorhergehenden Ansprüche, **dadurch gekennzeichnet, dass** zur laufenden Adaption eines Abschnitts ein neuer Korrekturwert bestimmt wird, und dass der neue Korrekturwert durch Vergleich mit dem aktuellen Mittelwert aller im jeweiligen Abschnitt bisher gelernten Korrekturwerte auf Plausibilität geprüft und nur bei Vorliegen vorgebbarer Kriterien gelernt wird.

11. Verfahren nach Anspruch 10, **dadurch gekennzeichnet, dass** die neuen Korrekturwerte jeweils dahingehend überprüft werden, ob die Abweichung vom aktuellen Mittelwert unterhalb einer kalibrierbaren Grenze liegt.

12. Verfahren nach mindestens einem der Ansprüche 10 oder 11, **dadurch gekennzeichnet, dass** die Plausibilitätsprüfung erst nach einer vorgebbaren Mindestanzahl von im jeweiligen Abschnitt bereits gelernten Korrekturwerten aktiviert wird.

13. Verfahren nach mindestens einem der Ansprüche 10 bis 12, **dadurch gekennzeichnet, dass** ein bestimmter Abschnitt des Wertebereiches gezielt zur Adaption angesteuert wird, wenn dort über einen vorgebbaren Zeitraum hinweg kein oder kein neuer Korrekturwert gelernt wurde.

14. Vorrichtung zur Driftkompensation eines Injektors (14) nach einem der vorhergehenden Ansprüche, mit einer Steuereinrichtung (10) zur Bestimmung wenigstens eines von einem Betriebsparameter abhängigen Korrekturwerts und mit einem Speicher (13) für den Korrekturwert, **dadurch gekennzeichnet, dass** die Steuereinrichtung (10) einen Algorithmus aufweist, mit dem der Korrekturwert in mindestens einem Abschnitt eines in mindestens zwei diskrete Abschnitte unterteilten Wertebereiches für mindestens einen Betriebspunkt ermittelbar ist.

15. Vorrichtung nach Anspruch 14, **dadurch gekennzeichnet, dass** der Algorithmus der Steuereinrichtung (10) ausgebildet ist, zu einem aktuellen Betriebspunkt der Brennkraftmaschine (20) einen geeigneten Korrekturwert entweder durch Interpolation oder Auslesen aus dem Speicher (13) zu ermitteln und die Einspritzdauer des Injektors (14) entsprechend zu korrigieren.
